# EUROPÄISCHE PATENTSCHRIFT

(11) **EP 0 129 746 B1**
(45) Veröffentlichungstag und Bekanntmachung des Hinweises auf die Patenterteilung: **01.04.1987**
(21) Anmeldenummer: 84106407.4
(22) Anmeldetag: 05.06.1984
(51) Int. Cl.: D01H 5/00, B65H 67/04

(54) **Strecke**
Drawing frame
Machine d'étirage

(30) Priorität: 21.06.1983 CH 3382/83
(43) Veröffentlichungstag der Anmeldung: 02.01.1985
(73) Patentinhaber: MASCHINENFABRIK RIETER AG, CH-8406 Winterthur (CH)
(72) Erfinder: Roder, Kurt, CH-8472 Seuzach (CH)

## Beschreibung

Die Erfindung betrifft eine Strecke gemäss Oberbegriff des Anspruchs 1.

Strecken, bei welchen die Förderrichtung des Einlauftisches und des Bandeinlaufes in Linie liegen, haben den Nachteil, dass platzsparende und in Kombination dazu transportmässig günstige Anordnungen nicht oder nur sehr schwerlich realisierbar sind.

Aus dem deutschen Gebrauchsmuster Nr. 7410535 ist zwar eine Strecke bekannt, in welcher die von den zu entleerenden Kannen in die Strecke geführten Bänder nach Verlassen des Einlauftisches zusammengefasst und um eine zum Band-Einlauftisch der Strecke gehörende Umlenkrolle geführt sind. Dadurch ist die Förderrichtung der Bänder am Einlauftisch im wesentlichen im rechten Winkel zur Förderrichtung des Bandeinlaufes in die Strecke angeordnet.

Der Nachteil dieser Umlenkanordnung besteht jedoch darin, dass die einzelnen Faserbänder für die Umlenkung an dieser senkrecht zum Bandeinlauf angeordneten Rolle zusammengefasst werden müssen.

Diese Nachteile werden erfindungsgemäss durch die im kennzeichnenden Teil des ersten Anspruchs aufgeführten Merkmale behoben.

Der Vorteil der Erfindung besteht deshalb darin, dass diejenigen Kannen von zwei nacheinander angeordneten Streckenpassagen einander in einer zueinander parallelen Anordnung gegenüberstehen, so dass nicht nur eine platzsparende Anordnung der Streckenpassagen gegeben ist, sondern gleichzeitig auch noch eine Anordnung, bei welcher der Kannenaustausch insgesamt auf kürzestem Weg erfolgen kann.

Die Erfindung wird im folgenden anhand von lediglich Ausführungswege darstellenden Zeichnungen näher erläutert. Es zeigt:
Fig. 1 einen Grundriss einer erfindungsgemässen Strecke,
Fig. 2 einen Grundriss einer erfindungsgemässen Anwendung der Strecke von Fig. 1.

Eine Strecke 1 umfasst einen Maschinenteil 2 mit einem darin befindlichen Streckaggregat (nicht gezeigt). An einem Band-Einlauftisch 3 drehbar angeordnete Bandführungsrollen 4 führen aus zu entleerenden Faserbandkannen 5 entnommene Faserbänder 6, die im weiteren mittels einer Kehrfläche 7 um einen Winkel von im wesentlichen 90° umgelenkt und anschliessend an einem Bandeinlauf 8 in das Streckenaggregat geführt werden. Die Kehrfläche 7 ist die äussere Bogenfläche eines mit einem Radius von ca. 3cm derart gebogenen Führungsbleches, dass durch das Biegen eine obere Führungsebene 9 und eine untere Führungsebene 10 entsteht und dass diese beiden Führungsebenen im wesentlichen parallel und in einem rechten Winkel zueinander liegen.

Im Betrieb werden die aus den Kannen 5 entnommenen Faserbänder 6 über die Rollen 4 auf die obere Führungsebene 9, um die Kehrfläche 7 herum an der unteren Führungsebene 10 entlang und anschliessend auf dem Bandeinlauf 8 in das Streckaggregat geführt.

Um beim Auflegen der Bänder 6 diese nach der Kehrfläche auf den Bandeinlauf 8 bringen zu können, ist die Kehrfläche derart höher als der Bandeinlauf 8 angeorndet, dass zwischen der unteren Führungsebene 10 und dem Bandeinlauf 8 genügend Raum für das Führen der Bänder vorhanden ist.

Im weiteren sind die zu füllenden leeren Kannen 11 in einem Kannenmagazin 12 parallel zu den zu entleerenden Kannen 5 angeordnet.

Eine zur Strecke gehörende, jedoch nicht erfindungswesentliche Wechselvorrichtung verschiebt die leeren Kannen aus einer sich unter dem Bandeinlauf befindlichen Leerkannenposition in eine sich unter dem Streckaggregat befindliche Füllposition und aus dieser heraus in eine Abholposition der vollen Kannen 13. Eine solche Wechselvorrichtung ist beispielsweise aus der veröffentlichten europäischen Patentanmeldung Nr. 0066054 her bekannt.

Die Abholposition der gefüllten resp. vollen Kannen 13 kann, wie mit Fig. 1 gezeigt, aus einem Kannenmagazin 14 oder wie in Fig. 2 gezeigt, dadurch bestehen, dass die vollen Kannen 13 auf die Bodenfläche vor dem Leerkannenmagazin 12 ausgestossen werden.

Im weiteren ist mit der strichpunktiert gezeichneten Symmetrielinie M angedeutet, dass die Strecke 1, wie in Fig. 1 gezeigt, als einfache Strekke, oder wie in Fig. 2 gezeigt, als doppelte Strecke 1D ausgeführt werden kann.

In der Verwendung der Strecke 1 und 1D werden, wie mit Fig. 2 gezeigt, eine erste Streckenpassage A und eine zweite Streckenpassage B sowie eventuell eine dritte Streckenpassage (nicht gezeigt) derart hintereinander angeordnet, dass deren Symmetrielinien M im wesentlichen in derselben gedachten senkrechten Ebene liegen, wodurch die Kannenreihen der Streckenpassagen parallel zueinander angeordnet werden. Dadurch können einerseits gefüllte Kannen 13 der ersten Streckenpassage auf kürzestem Weg in eine Bereitschaftsreihe R vor der zweiten Streckenpassage gebracht werden. Die Bereitschaftsreihe R liegt im wesentlichen unmittelbar nahe und parallel zur Reihe mit den zu leerenden Kannen 5. Andererseits können die entleerten Kannen 5 auf kürzestem Weg in Pfeilrichtung L (Fig. 2) in das Leerkannenmagazin 12 der vorangehenden Streckenpassage gebracht werden.

Vor der ersten Streckenpassage kann auch eine nicht gezeigte Kardenpassage vorgesehen werden, welche in derselben Weise durch leer gewordene Kannen 5 der nachfolgenden Streckenpassage beschickt wird und welche ihre gefüllten Kannen in die genannte Bereitschaftsreihe R abgibt.

Letztlich gehen die vollen Kannen 13 der letzten Streckenpassage in eine mit strichpunktierten Linien F angedeutete Bereitschaftsstellung der nachfolgenden Flyerpassage oder Rotorspinnmaschine oder irgendeine weitere kannenverwendende Verarbeitungsstufe.

## Patentansprüche

1. Mindestens zwei parallel zueinander angeordnete Strecken, je mit einem Band-Einlauftisch (3,4) und einem im wesentlichen in einem rechten Winkel dazu angeordneten Bandeinlauf (8) zur Führung der Bänder (6) in das Streckaggregat (nicht gezeigt), dadurch gekennzeichnet, dass die Bänder (6) mittels einer Kehrfläche (7) von einer oberen Führungsebene (9) derart in eine untere, zur oberen im wesentlichen parallelen Führungsebene (10) gelenkt werden, dass die Förderrichtung der Bänder mittels der Kehrflächen (7) im wesentlichen um einen rechten Winkel umgelenkt wird und dass die zu entleerenden Kannen (5) und die leeren, d. h. die zu füllenden Kannen (11), je in einer Bereitschaftsstellung, in einer zueinander parallelen Anordnung, im wesentlichen in einem rechten Winkel zum Bandeinlauf (8) angeordnet sind, dass im weiteren die Strecken in einer aufeinander folgenden Anordnung, in Richtung des Bandeinlaufes (8) gesehen, derart unmittelbar hintereinander angeordnet sind, dass die Kannenreihen (5 und 11) der Strecken (A und B) eine zueinander parallele Lage einnehmen sowie dass zwischen den Strecken je eine Bereitschaftsreihe (R) von vollen Kannen parallel zu und unmittelbar vor den zu entleerenden Kannen (5) angeordnet ist.

2. Strecke nach Anspruch 1, dadurch gekennzeichnet, dass auch die gefüllten Kannen (13) parallel zu den leeren Kannen (11) angeordnet sind.

## Claims

1. At least two drawframes, arranged parallel to each other, each having a sliver infeed table (3,4) and a sliver infeed (8) arranged substantially at right angles thereto for guiding the slivers (6) into the drafting arrangement (not shown), characterised in that the slivers (6) are guided by means of a guiding surface (7) from an upper guide plane (9) into a lower guide plane (10), substantially parallel to the upper plane (9), in such manner that the direction of feed of the slivers is diverted by means of the guiding surface (7) substantially through a right angle, and in that the cans (5) to be emptied and the empty cans (11), i.e. the cans (11) to be filled, are each arranged in a ready position, in an arrangement in which they are substantially parallel to each other, substantially at right angles to the sliver infeed (8), in that furthermore the drawframes are so disposed in a sequential arrangement, as viewed in the direction of the sliver infeed (8), immediately following each other that the rows of cans (5 and 11) of the drawframes (A and B) take up a disposition parallel to each other, and in that between the drawframes a respective standby row (R) of full cans is arranged parallel to and immediately in front of the cans (5) to be emptied.

2. Drawframe according to claim 1 characterised in that the filled cans (13) are also arranged parallel to the empty cans (11).

## Revendications

1. Au moins deux bancs d'étirage disposés parallèlement l'un par rapport à l'autre, chacun ayant une table d'alimentation (3, 4) et une alimentation de rubans (8) disposée principalement à angle droit par rapport à la table d'alimentation, pour le guidage des rubans (6) dans l'appareil étireur (non montré), caractérisés par le fait que les rubans (6) sont déviés, depuis un plan supérieur de guidage (9), dans un plan inférieur de guidage (10), à l'aide d'une surface gauche (7), d'une telle manière qu'il se trouve principalement parallèle au plan de guidage supérieur, que la direction de transport des rubans est déviée principalement d'un angle droit à l'aide de la surface gauche (7), et que les pots à vider (5) et les pots vides, c'est-à-dire à remplir (11) sont disposés chacun dans une position prêts à entrer en service, dans un ordre parallèle l'un par rapport à l'autre et principalement à angle droit par rapport à l'alimentation de rubans (8), que, en outre, les bancs d'étirage sont disposés immédiatement l'un derrière d'autre en ordre de suite, vus dans la direction de l'alimentation de rubans (8), de sorte que les rangées de pots (5 et 11) des bancs d'étirage (A et B) prennent une position parallèle l'une par rapport à l'autre, ainsi que, par machine, entre les bancs d'étirage, une rangée (R) de pots prêts à être mis en service est disposée parallèle et immédiatement devant les pots à vider (5).

2. Banc d'étirage selon la revendication 1, caractérisé par le fait qu'également les pots remplis (13) sont disposés parallèlement aux pots vides (11).
